# EUROPÄISCHE PATENTSCHRIFT

(11) **EP 0 645 483 B1**
(45) Veröffentlichungstag und Bekanntmachung des Hinweises auf die Patenterteilung: **16.04.1997**
(21) Anmeldenummer: 93810681.2
(22) Anmeldetag: 24.09.1993
(51) Int. Cl.: D03D 49/02, D03D 41/00

(54) **Einlegevorrichtung für eine Reihenfachwebmaschine und Reihenfachwebmaschine mit einer Einlegevorrichtung**
Feeding-in device for a linear shed weaving loom and linear shed weaving loom with a feeding-in device
Dispositif à tramer pour un métier à tisser multiphase à foule linéaire et métier à tisser multiphase à foule linéaire avec un dispositif à tramer

(43) Veröffentlichungstag der Anmeldung: 29.03.1995
(73) Patentinhaber: SULZER RÜTI AG, CH-8630 Rüti (CH)
(72) Erfinder: Steiner, Alois, CH-8739 Rieden (CH); Hunziker, Andreas, CH-8636 Wald (CH); Grimm, Peter, CH-8630 Rüti (CH)
(74) Vertreter: Heubeck, Bernhard

(56) Entgegenhaltungen:
- EP-A- 0 013 321
- EP-A- 0 557 752
- BE-A- 903 190
- DE-U- 9 208 800

## Beschreibung

Die Erfindung betrifft eine Einlegevorrichtung gemäss dem Oberbegriff des Anspruches 1 sowie eine Reihenfachwebmaschine mit einer Einlegevorrichtung.

Der Erfindung liegt die Aufgabe zugrunde, eine Einlegevorrichtung für eine Reihenfachwebmaschine zu schaffen, die als Baueinheit ausgebildet mit wenig Aufwand in eine Reihenfachwebmaschine montierbar bzw. demontierbar ist.

Diese Aufgabe wird erfindungsgemäss mit den kennzeichnenden Merkmalen des Anspruches 1 gelöst.

Der mit der Erfindung erzielbare Vorteil ist im wesentlichen darin zu sehen, dass der Artikelwechsel bei der Webmaschine einfach, mit geringem Zeitaufwand und maschinell erfolgen kann.

Es ist von Vorteil, wenn die Antriebsvorrichtung, eine Kupplungseinrichtung, um die Antriebsvorrichtung mit dem Webrotor zu kuppeln und eine Einstelleinrichtung aufweist, um die Legeschienen bezüglich dem Webrotor auszurichten und wenn die Kupplungseinrichtung eine Zahnkupplung aufweist. Mittels der Kupplungseinrichtung und insbesondere der Zahnkupplung können der Webrotor und die Einlegevorrichtung in radialer Richtung und mittels der Einstelleinrichtung in axialer Richtung einfach und genau ausgerichtet werden.

Eine Reihenfachwebmaschine mit zwei im Abstand zueinander angeordneten Gestellwänden, mit einem Webrotor, der in den Gestellwänden gelagert ist und mit einer Einlegevorrichtung ist erfindungsgemäss durch die Merkmale des Anspruches 6 gekennzeichnet.

Vorteilhafte Ausführungsformen der Erfindung ergeben sich aus den abhängigen Ansprüchen.

Im folgenden wird die Erfindung anhand der beiliegenden Zeichnungen erläutert.

Es zeigen:
- Fig. 1: eine Ausführungsform einer erfindungsgemässen Reihenfachwebmaschine in schematischer Darstellung;
- Fig. 2: eine Ausführungsform einer erfindungsgemässen Einlegevorrichtung in räumlicher Darstellung;
- Fig. 3: eine Ansicht der in Fig. 2 dargestellten Einrichtung, um das ungewollte Drehen zu verhindern;
- Fig. 4: eine Ansicht einer Ausführungsform einer Montageanordnung einer Aufnahmeeinrichtung für eine Einlegevorrichtung in einer Reihenfachwebmaschine;
- Fig. 5: eine Ansicht, welche die Einlegevorrichtung vor dem Einbau in die Reihenfachwebmaschine und
- Fig. 6: eine Ansicht, welche die Einlegevorrichtung im montiertem Zustand zeigt.

Die Reihenfachwebmaschine nach Fig. 1 enthält ein Gestell mit zwei Gestellwänden 1, 2, einen Kettbaum 3, eine Streichwalze 4, eine Kettfadenwächtereinheit 5, eine Einlegevorrichtung 6, einen Webrotor 7, eine Warenabzugeinrichtung 8, eine Aufwickeleinrichtung 9 und einen Warenbaum 10. Die Einlegevorrichtung ist parallel zum Webrotor 7 angeordnet und erstreckt sich im wesentlichen über die Länge des Webrotors. Bei der hier in Rede stehenden Einlegevorrichtung 6 wird das Webfach durch Legeschienen erzeugt.

Wie die Fig. 2 zeigt, ist die Einlegevorrichtung 6 als Baueinheit ausgebildet und in dieser Ausführungsform in die Reihenfachwebmaschine einfach einsetzbar bzw. aus der Reihenfachwebmaschine herausnehmbar. Diese Operationen können automatisch durchgeführt werden. Die Einlegevorrichtung 6 enthält einen Träger 21 mit einer Anzahl von zueinander beabstandeten und gleich ausgerichteten, mit dem Träger 21 fest verbundene Halter 22, eine Anzahl von Legeschienen 23 und zwei Antriebsvorrichtungen 24, um die Legeschienen 23 in ihrer Längserstreckung hin und her zu bewegen. Die Antriebsvorrichtung 24 ist über Halter 25 am Träger 21 befestigt.

Die Antriebsvorrichtung 24 umfasst ein Kurvengetriebe (nicht dargestellt), welches eine Rotationsbewegung in eine Translationsbewegung für die Legeschienen 23 umwandelt und eine Einstelleinrichtung 26, die mit dem Getriebe verbunden und drehbar im Antriebgehäuse gelagert ist, um durch Drehen des Kurvengetriebes die Legeschienen zu verstellen. Zur Erleichterung der Einstellung ist eine Skaleneinteilung (nicht dargestellt) vorgesehen.

Die Einlegevorrichtung 6 ist an beiden Enden jeweils mit einem Aufnahmeteil 27 und einer Kupplungseinrichtung 28 versehen. Der Aufnahmeteil 27 hat eine Ausnehmung 29. Die Kupplungseinrichtung 28 enthält ein Zahnrad 30, das auf der Antriebswelle 31 der Antriebsvorrichtung 24 montiert ist und eine Halteschale 32, die das Zahnrad 30 teilweise umgibt. Die Kupplungseinrichtung 28 umfasst ferner einen Zahnkranz 33, der auf dem Webrotor 7 befestigt ist (Fig. 5).

Die Einlegevorrichtung enthält eine Einrichtung 34, welche ein Drehen der Kupplungseinrichtung 28 und folglich ein Verschieben der Legeschienen 23 verhindert. Zu diesem Zweck ist die Einrichtung 34 als eine durch Federkraft vorgespannte auf die Antriebswelle 30 einwirkende Bremseinrichtung ausgebildet (Fig. 3).

Zum Montieren der vorstehend beschriebenen Vorrichtung ist eine Aufnahmeeinrichtung bestehend aus mindestens zwei Montageanordnungen 35 vorgesehen, von denen eine in Fig. 4 dargestellt ist. An den sich gegenüberliegenden Seiten der zwei Gestellwände 1, 2 ist jeweils eine Montageanordnung vorgesehen. Die Anordnung ist auf einem in der Gestellwand befestigten Zapfen 36 schwenkbar angeordnet. Die Montageanordnung 35 umfasst ein Auflager 37 und eine Fixiereinrichtung 38, die auf einer Lagerplatte 39 befestigt sind. Die Fixiereinrichtung weist eine Hebelanordnung auf, die aus einem ersten und zweiten Hebel 40, 41 und einen Schnellverschluss 43 besteht. Der erste und zweite Hebel sind auf Zapfen 44 gelagert, die in der Lagerplatte 38 befestigt sind. Der Schnellverschluss 43 ist an einem der Hebel 41 angeordnet. Die Lagerplatte 39 ist mit einer Stellvorrichtung 45 verbunden, um die Montageanordnung 35 in den Zapfen 36 zu schwenken.

Aus den Fig. 5 und 6 ist die Montage der Einlegevorrichtung 6 ersichtlich. In der Darstellung nach Fig. 5 ist die Montageanordnung 35 durch die Stellvorrichtung in der Betriebsstellung gehalten und die Einlegevorrichtung 6 durch eine nicht dargestellte Halteeinrichtung in einer Aufnahmestellung gehalten. In der Folge wird die Montageanordnung 35 mit Hilfe der Stellvorrichtung aus der Betriebsstellung, d.h. weg vom Webrotor 6 in eine Aufnahmestellung geschwenkt. Dadurch wird das Auflager 37 in die Ausnehmung 29 im Aufnahmeteil 27 eingeführt. Anschliessend werden die Hebel 40, 41 um die Halteschale 32 gelegt und durch den Schnellverschluss 43 miteinander verbunden. Damit ist die Einlegevorrichtung 6 in der Montageanordnung 35 angeordnet. Mittels der Stellvorrichtung wird die Montageanordnung wieder in die Betriebsstellung gestellt, wobei das Zahnrad 30 der Kupplungseinrichtung 28 mit dem Zahnkranz 33 am Webrotor 7 in Eingriff kommt und die Einlegevorrichtung gleichzeitig radial zum Webrotor 7 ausgerichtet sind. Anschliessend können mittels der Einstelleinrichtung 26 die Legeschienen 23 axial zum Webrotor 7 ausgerichtet werden.

## Patentansprüche

1. Einlegevorrichtung für eine Reihenfachwebmaschine mit einem Webrotor (7), welche Vorrichtung eine Halteeinrichtung mit einem Träger (21), der parallel zum Webrotor anbringbar ist, eine Anzahl von Legeschienen (23), die an der Halteeinrichtung in ihrer Längserstreckung verschiebbar angeordnet sind und mindestens eine Antriebsvorrichtung (24) für die Legeschienen (23) aufweist, dadurch gekennzeichnet, dass die Halteeinrichtung, Legeschienen (23) und Antriebsvorrichtung (24) als Baueinheit ausgebildet sind und dass Mittel (27, 28) vorgesehen sind, um die Baueinheit mit dem Webrotor (7) in und ausser Wirkverbindung zu bringen.

2. Vorrichtung nach Anspruch 1, dadurch gekennzeichnet, dass die Mittel mindestens einen Aufnahmeteil (27), um die Baueinheit in der Webmaschine anzuordnen und mindestens eine Kupplungseinrichtung (28) umfassen, um die Baueinheit mit dem Webrotor (7) zu kuppeln.

3. Vorrichtung nach Anspruch 1, dadurch gekennzeichnet, dass die Antriebsvorrichtung (24), eine Einstelleinrichtung (26) aufweist, um die Legeschienen (23) bezüglich dem Webrotor (7) auszurichten.

4. Vorrichtung nach einem der Ansprüche 1 bis 3, dadurch gekennzeichnet, dass zwei Antriebsvorrichtungen (24) vorgesehen sind und dass jede Antriebsvorrichtung eine Kupplungseinrichtung (28) aufweist.

5. Vorrichtung nach einem der Ansprüche 2 oder 4, dadurch gekennzeichnet, dass die Kupplungseinrichtung (28) eine Zahnkupplung aufweist.

6. Reihenfachwebmaschine mit zwei im Abstand zueinander angeordneten Gestellwänden (1, 2), mit einem Webrotor (7), der in den Gestellwänden gelagert ist und mit einer Einlegevorrichtung nach einem der Ansprüche 1 bis 5, dadurch gekennzeichnet, dass der Webrotor (7) mindestens ein Kupplungsorgan (33) aufweist, um die Antriebsvorrichtung (24) der Einlegevorrichtung (6) mit dem Webrotor (7) zu kuppeln und dass jede Gestellwand (1, 2) mit einer Montageanordnung (35) mit einem Auflager (37) für die Einlegevorrichtung (6) und mit einer Stellvorrichtung (45) versehen ist, die mit der Montageanordnung (35) verbunden ist, um den Webrotor (7) mit der Einlegevorrichtung in und ausser Wirkverbindung zu bringen.

7. Webmaschine nach Anspruch 6, dadurch gekennzeichnet, dass die Stellvorrichtung (45) eine Antriebseinrichtung aufweist.

8. Webmaschine nach Anspruch 6, dadurch gekennzeichnet, dass der Webrotor (7) zwei Kupplungsorgane (33) aufweist.

9. Webmaschine nach Anspruch 8, dadurch gekennzeichnet, dass das Kupplungsorgan ein Zahnkranz (33) ist, der am Webrotor (7) befestigt ist.

10. Webmaschine nach Anspruch 6, dadurch gekennzeichnet, dass die Montageanordnung (35) ein Auflager (37) und eine Fixiereinrichtung (38) mit einem Schnellverschluss (43) zum Befestigen der Einlegevorrichtung (6) aufweist.

## Claims

1. Warp guiding device for a series-shed weaving machine having a weaving rotor (7), which device comprises a holding means having a carrier (21) which is mountable parallel to the weaving rotor, a number of warp guide bars (23) which are arranged on the holding means and displaceable in their lengthwise direction and at least one driving device (24) for the warp guide bars (23) characterised in that, the holding means, the warp guide bars (23) and the driving device (24) are realized as a constructional unit and in that means (27, 28) are provided in order to bring the constructional unit into and out of operational connection with the weaving rotor (7).

2. Device according to claim 1, characterised in that the means includes at least one receiving part (27) in order to arrange the constructional unit in the weaving machine and at least one coupling device (28) in order to couple the constructional unit to the weaving rotor (7).

3. Device according to claim 1, characterised in that the driving device (24) has an adjusting device (26) in order to align the warp guide bars (23) with respect to the weaving rotor (7).

4. Device according to one of the claims 1 to 3, characterised in that two driving devices (24) are provided, and in that each driving device comprises a coupling device (28).

5. A device according to one of claims 2 or 4, characterised in that the coupling device (28) comprises a gear coupling.

6. Series-shed weaving machine having two frame walls (1, 2) arranged at a distance from each other, a weaving rotor (7) which is journalled in the frame walls and a warp guiding device according to one of claims 1 to 5, characterised in that the weaving rotor (7) has at least one coupling member (33) in order to couple the drive device (24) of the warp guiding device (6) to the weaving rotor (7); and in that each frame wall (1, 2) is provided with an installation arrangement (35) with a support (37) for the warp guiding device (6), and with a positioning means (45) which is connected with the installation arrangement (35) in order to bring the weaving rotor (7) into and out of operational connection with the warp guiding device.

7. Weaving machine according to claim 6, characterised in that the positioning means (45) comprises a driving device (58).

8. Weaving machine according to claim 7, characterised in that the weaving rotor (7) has two coupling members (33).

9. Weaving machine according to claim 8, characterised in that the coupling member is a rim gear (33) which is fixed to the weaving rotor (7).

10. Weaving machine according to claim 6, characterised in that the installation arrangement (35) comprises a support (37) and a fixing device (38) with a quick fastener (43) for the fixing of the warp guiding device (6).

## Revendications

1. Dispositif d'insertion pour un métier à tisser multiphase à foule linéaire avec un rotor de tissage (7), ce dispositif comportant un dispositif de retenue avec un support (21) pouvant être monté parallèlement au rotor de tissage, un certain nombre de barres à passettes (23) qui sont disposées de façon déplaçable suivant leur étendue longitudinale sur le dispositif de retenue et au moins un dispositif d'entraînement (24) pour les barres à passettes (23), caractérisé en ce que le dispositif de retenue, les barres à passettes (23) et le dispositif d'entraînement (24) sont réalisés sous forme d'unité modulaire, et en ce que des moyens (27, 28) sont prévus pour mettre en et hors liaison active l'unité modulaire avec le rotor de tissage (7).

2. Dispositif selon la revendication 1, caractérisé en ce que les moyens comportent au moins une partie de réception (27) pour disposer l'unité modulaire dans le métier à tisser et au moins un dispositif d'accouplement (28) pour accoupler l'unité modulaire avec le rotor de tissage (7).

3. Dispositif selon la revendication 1, caractérisé en ce que le dispositif d'entraînement (24) présente un dispositif de réglage (26) pour orienter les barres à passettes (23) relativement au rotor de tissage (7).

4. Dispositif selon l'une des revendications 1 à 3, caractérisé en ce que deux dispositifs d'entraînement (24) sont prévus et en ce que chaque dispositif d'entraînement présente un dispositif d'accouplement (28).

5. Dispositif selon l'une des revendications 2 ou 4, caractérisé en ce que le dispositif d'accouplement (24) présente un accouplement à dents.

6. Métier à tisser multiphase à foule linéaire avec deux parois de bâti (1, 2) disposées à une certaine distance l'une de l'autre, avec un rotor de tissage (7) qui est logé dans les parois de bâti et avec un dispositif d'insertion selon l'une des revendications 1 à 5, caractérisé en ce que le rotor de tissage (7) présente au moins un organe d'accouplement (33) pour accoupler le dispositif d'entraînement (24) du dispositif d'insertion (6) avec le rotor de tissage (7), et en ce que chaque paroi de bâti (1, 2) est pourvue d'un agencement de montage (35) avec un support (37) pour le dispositif d'insertion (6) et d'un dispositif de réglage (45) qui est relié à l'agencement de montage (35) afin d'amener en et hors liaison active le rotor de tissage (7) avec le dispositif d'insertion.

7. Métier à tisser selon la revendication 6, caractérisé en ce que le dispositif de réglage (45) présente un dispositif d'entraînement.

8. Métier à tisser selon la revendication 6, caractérisé en ce que le rotor de tissage (7) présente deux organes d'accouplement (33).

9. Métier à tisser selon la revendication 8, caractérisé en ce que l'organe d'accouplement est constitué d'une couronne dentée (33) qui est fixée au rotor de tissage (7).

10. Métier à tisser selon la revendication 6, caractérisé en ce que l'agencement de montage (35) présente un support (37) et un dispositif de fixation (38) avec une fermeture rapide (43) pour fixer le dispositif d'insertion (6).
